# EUROPÄISCHE PATENTSCHRIFT

(11) **EP 0 360 785 B1**
(45) Veröffentlichungstag und Bekanntmachung des Hinweises auf die Patenterteilung: **10.06.1992**
(21) Anmeldenummer: 89890236.6
(22) Anmeldetag: 13.09.1989
(51) Int. Cl.: E04F 13/08, E04F 13/14

(54) **Bauelement zur Verkleidung der Fassaden von Bauwerken**
Constructional element to cover building façades
Elément de construction pour revêtir les façades de bâtiments

(30) Priorität: 16.09.1988 AT 2276/88
(43) Veröffentlichungstag der Anmeldung: 28.03.1990
(73) Patentinhaber: Universale-Bau Aktiengesellschaft, 1131 Wien (AT); Buryan, Rudolf, A-2170 Poysdorf (AT)
(72) Erfinder: Berger, Konrad, A-3003 Gablitz (AT); Buryan, Rudolf, A-2170 Poysdorf (AT)
(74) Vertreter: Rippel, Andreas, Dipl.-Ing.

(56) Entgegenhaltungen:
- DE-A- 1 962 290
- DE-A- 2 353 611
- FR-A- 704 489
- FR-A- 1 122 740
- FR-A- 1 294 513
- FR-A- 2 300 862

## Beschreibung

Die Erfindung bezieht sich auf ein Bauelement zur Verkleidung der Fassaden von Bauwerken, das der Wand des Bauwerkes vorgehängt ist.

Fassadenverkleidungen aus steinmetzmäßig bearbeiteten Natursteinplatten benötigen eine technisch aufwendige Befestigungs- und Verhängungskonstruktion. Dies deshalb, weil es aus ästhetischen Gründen unumgänglich notwendig ist, bei gegliederten Fassaden die Fugenbreiten exakt einzuhalten.

Zur Verkleidung der Fassaden von Bauwerken sind großformatige Fertigteilplatten aus Stahlbeton in den verschiedensten Ausführungen bekannt. Deren Herstellung ist einfach und überdies ist die Technik der Befestigung solcher Fassadenplatten am bestehenden Bauwerk bzw. Rohtragwerk derart technisch ausgereift, daß auch die Aufhängung der Fassadenplatten verhältnismäßig einfach durchzuführen ist.

Man hat auch schon versucht, Verbundelemente herzustellen, die aus Stahlbeton bestehen und eine Vorsatzschichte aus keramischen Platten u.dgl. aufweisen. Bei diesen bekannten Bauelementen konnte jedoch keine ausreichende Verbindung der Vorsatzschichte mit den Betonplatten erreicht werden, sodaß ein Ablösen der Vorsatzschichte von der Betonplatte nicht mit Sicherheit ausgeschlossen werden konnte. Infolge der mangelhaften Haftung der Vorsatzschicht bzw. der bauphysikalischen Unverträglichkeit von Vorsatz- und Tragschicht sind daher diese Versuche immer gescheitert, die bekannten Bauelemente haben sich zur Verkleidung von Fassaden als ungeeignet erwiesen.

In der FR-A-1 122 740 ist eine Verkleidung einer Beton- oder Steinmauer mittels Steinplatten beschrieben. Nach den Angaben in diesem Dokument werden in die Steinplatten schräg verlaufende Löcher gebohrt und in diese die Enden von Schraubenfedern eingesetzt. Die anderen Enden der Federn werden in der Mauer beim Betonieren oder beim Bau der Steinmauer befestigt. Dabei tritt der Mörtel oder Beton zwangsläufig auch in die Löcher der Steinplatten und zwischen die Windungen der Schraubenfedern ein, sodaß der angestrebte Effekt, nämlich eine Verschiebung der Steinplatten gegenüber der Mauer zu ermöglichen, nicht erreicht wird.

Die Erfindung hat es sich zum Ziel gesetzt, ein der Wand eines Bauwerkes vorgehängtes Bauelement der eingangs genannten Art zu schaffen, bei dem die Gefahr eines Ablösens der Steinplatten von der Betonplatte nicht mehr gegeben ist. Erreicht wird dies dadurch, daß dieses Bauelement besteht aus einer Betonplatte, die an einer Seite mit Einrichtungen zur Befestigung am Bauwerk versehen und an der anderen Seite mit wenigstens einer Steinplatte, insbes. Natursteinplatte, verbunden ist, wobei zur Verbindung von Betonplatte und Steinplatte(n) elastische Verbindungselemente in Form von Haken, Bolzen und dgl. angeordnet sind, die in Ausnehmungen von Betonplatte und Steinplatte(n) verankert sind, wobei zwischen Betonplatte und Steinplatte(n) eine elastische Trennschicht angeordnet ist. Zufolge dieser elastischen Verbindung und der elastischen Trennschicht sind Steinplatten und Betonplatte relativ zueinander geringfügig beweglich, sodaß ein Lösen der Steinplatten von der Betonplatte trotz der an sich vorhandenen bauphysikalischen Unverträglichkeit der beiden Werkstoffe insbesondere im Hinblick auf die unterschiedlichen Wärmeausdehnungskoeffizienten nicht mehr möglich ist.

Die elastischen Verbindungselemente können als Ganzes aus einem elastisch verformbaren Material bestehen. Bei einer bevorzugten Ausführungsform der Erfindung weisen jedoch die Verbindungselemente einen im Wesentlichen tragenden Teil auf, der wenigstens im Bereich der Ausnehmungen von Betonplatte und/oder Steinplatte(n) mit einem elastischen Überzug versehen ist.

Die Trennschicht besteht zweckmäßig aus einer eine Drainagierung bildenden Kunststoffolie.

Nachstehend ist die Erfindung an Hand eines in den Zeichnungen dargestellten Ausführungsbeispiel es näher beschrieben, ohne jedoch auf dieses Beispiel beschränkt zu sein. Dabei zeigen:
Fig.1 ein erfindungsgemäßes Bauelement in Ansicht,
Fig.2 den Schnitt nach der Linie II-II der Fig.1,
Fig.3 einen Teilschnitt durch ein erfindungsgemäßes Bauelement, in gegenüber der Fig. 1 stark vergrößertem Maßstab, und
Fig.4 einen Schnitt nach der Linie IV-IV der Fig.1 in gegenüber dieser vergrößertem Maßstab.

Das in den Zeichnungen dargestellte Bauelement weist eine tragende Betonplatte 1 auf, die mit einem Fenster 2 versehen ist. Mit der Betonplatte 1 verbunden sind Steinplatten 3 und 4. Die Steinplatten 3 erstrecken sich parallel zur Betonplatte 1. Im Bereich des Fensters 2 sind die Stimflächen der Betonplatte 1 mit den Steinplatten 4 verkleidet, welche somit zur Ebene der Betonplatte 1 im rechten Winkel stehen.

In Fig.3 ist dieses Bauelement im Teilschnitt dargestellt. Wie daraus hervorgeht, ist zwischen der Betonplatte 1 und den Steinplatten 3 eine Trennschicht 5 vorgesehen. Diese Trennschicht 5 wird zweckmäßig von einer elastisch wirkenden Kunst stoffolie gebildet. Die Befestigung der St einplatten 3 an der Betonplatte 1 erfolgt mittels hakenartiger Bügel 11, deren aus der Betonplatte 1 ausragende Enden in Ausnehmungen 12, welche in den Steinplatten 3 vorgesehen sind, vergossen sind. Die hakenartigen Bügel 11 sind im Bereich ihrer Verankerung in der Betonplatte 1 mit einem elastischen Überzug 13 versehen.

Auf Grund der elastischen Zwischenschichte 5 einerseits und der elastischen Überzüge 13 andererseits sind die Steinplatten 3 gegenüber der Betonplatte 1 geringfügig beweglich.

Die zur Betonplatte 1 quer stehenden Stirnplatten 4 sind in der gleichen Weise befestigt.

In Fig.4 ist eine Verkleidung aus erfindungsgemäßen Bauelementen im Schnitt dargestellt. Wie daraus ersichtlich ist, sind in der Mauer 20 des Bauwerkes Befestigungsbolzen 21 verankert, welche mit an der Rückseite der Betonplatte 1 vorgesehenen Ösen 15 zusammenwirken. Die Ösen 15 sind mit Zugankern 16 verbunden, so daß die Bauelemente auf eine bei vorgehängten Fassaden bekannte Weise getragen werden. An der Oberfläche der Wand 20 befindet sich eine Wärmedämmschichte 22 und zwischen der Wärmedämmschicht 22 und den Bauelementen ist ein Zwischenraum 23 vorgesehen. Um die Bauelemente im erforderlichen Abstand von der Wand 2 zu halten, sind weiters Abstandshalter 24 vorgesehen.

Weiters sind die einander zugewandten Stirnseiten der Bauelemente mit Bohrungen ausgebildet, in welche Bolzen 19 eingesetzt sind. Hierdurch wird gewährleistet, daß sich die Vorderseiten von aneinander liegenden Bauelementen in einer Ebene befinden. Aufgrund des sich zwischen der Wärmedämmschicht 22 und den Bauelementen befindlichen Zwischenraumes 23 wird die angestrebte Hinterlüftung der Fassade gewährleistet.

Da einerseits zwischen der Betonplatte 1 und den Steinplatte 3 eine elastische Trennschicht 5 vorgesehen ist und anderseits innerhalb der Betonplatte 1 die Verbindungsbügel 11 mit einem elastischen Überzug 13 ausgebildet sind, sind die Steinplatten 3 gegenüber den Betonplatten 1 geringfügig beweglich, sodaß zufolge von Wärmebewegungen die Befestigung der Steinplatten 3 an der Betonplatte 1 nicht beeinträchtigt wird. Die Verankerungsbügel 11 selbst sind aus einem korrosionsfestem Material, insbesondere aus Stahl, gefertigt.

Die zwischen der Betonplatte 1 und den Steinplatten 3 vorgesehene Zwischenschichte 5 dient weiters auch als Drainageschichte. Beispielsweise könnte die Zwischenschichte als Noppenfolie ausgebildet sein

Die Herstellung erfindungsgemäßer Bauelemente kann dadurch erfolgen, daß in den Boden einer Form Natursteinplatten eingelegt werden, welche voneinander durch Abstandhalter distanziert sind. Die Natursteinplatten sind mit den Ausnehmungen 12 versehen, in welchen die Verbindungsbügel 11 verankert sind. Hierauf wird auf die Steinplatten 3 die elastische Trennschicht 5, z.B. in Form einer Plastikfolie, aufgebracht. In weiterer Folge wird über der Trennschicht 5 eine Betonschicht aufgebracht, in welche die aus den Steinplatten 3 ausragenden Verbindungsbügel 11 einragen. Hiedurch werden die Steinplatten mit der Betonplatte 1 verbunden.

Die elastische Verbindung der Steinplatten mit der Betonplatte kann auch dadurch hergestellt werden, daß die Verbindungsbügel selbst elastisch sind. Auch müssen die Verbindungsbügel nicht hakenförmig ausgebildet sein, es wäre auch die Verwendung von geraden Bolzen möglich, die z.B. leicht schräg verlaufen.

## Patentansprüche

1. Bauelement zur Verkleidung der Fassaden von Bauwerken, das der Wand (20) des Bauwerkes vorgehängt ist und besteht aus einer Betonplatte (1), die an einer Seite mit Einrichtungen (15,16) zur Befestigung am Bauwerk versehen und an der anderen Seite mit wenigstens einer Steinplatte (3), insbes. Natursteinplatte, verbunden ist, wobei zur Verbindung von Betonplatte (1) und Steinplatte(n) (3) elastische Verbindungselemente in Form von Haken (11), Bolzen und dgl. angeordnet sind, die in Ausnehmungen (12) von Betonplatte (1) und Steinplatte(n) (3) verankert sind, und ferner zwischen Betonplatte (1) und Steinplatte(n) (3) eine elastische Trennschicht (5) angeordnet ist.

2. Bauelement nach Anspruch 1, dadurch gekennzeichnet, daß die Verbindungselemente (11) einen im wesentlichen tragenden Teil aufweisen, der wenigstens im Bereich der Ausnehmungen (12) von Betonplatte (1) und/oder Steinplatte(n) (3) mit einem elastischen Überzug (13) versehen ist.

3. Bauelement nach Anspruch 1 oder 2, dadurch gekennzeichnet, daß die Trennschicht aus einer eine Drainagierung bildenden Kunststoffolie (5) besteht.

## Claims

1. Construction element for façade facing of buildings, suspended on the wall (20) of the building and consisting of a concrete slab (1) which is equipped on the one side with devices (15, 16) securing it to the building and connected on the other side to at least one stone slab (3), most particularly natural stone; with elastic connecting elements in the form of hooks (11), bolts etc. installed to connect the concrete slab (1) to the stone slab(s) (3); these elastic connecting elements being anchored to recesses (12) of the concrete slab (1) and the stone slab(s) (3) and being furthermore equipped with a elatic parting layer (5) located between the concrete slab (1) and the stone slab(s) (3).

2. Construction element according to claim 1, characterized in that the connecting elements (11) contain one essentially load-bearing part covered, at least in the section of the recesses (12) of the concrete slab (1) and/or the stone slab(s) (3), with an elastic coating.

3. Construction element according to claim 1 or 2, characterized in that the parting layer consists of a plastic sheet (5) providing drainage.

## Revendications

1. Elément de construction pour le parement de façades de bâtiments, suspendu au mur (20) du bâtiment et composé d'une plaque en béton (1), munie d'un côté de dispositifs (15, 16) pour le fixage au bâtiment et attachée de l'autre côté à au moins une dalle (3), en particulier en pierre naturelle; pour attacher la plaque en béton (1) et la(les) dalle(s) (3) en pierre, des éléments de raccord élastiques en forme de crochets (11), boulons etc. sont ancrés dans des creux (12) de la plaque en béton (1) et de le (des) dalle(s) (3) en pierre; de plus, une couche de séparation (5) élastique s'étend entre la plaque en béton (1) et la (les) dalle(s) (3) en pierre.

2. Elément de construction selon revendication 1, caracterisé en ce que les éléments de raccord (11) sont munis d'une partie principalement porteuse qui est couverte d'une couverture élastique (13) dans la région des creux (12) de la plaque en béton (1) et/ou de la (des) dalle(s) (3) en pierre.

3. Elément de construction selon revendication 1 ou 2, caracterisé en ce que la couche de séparation est composée d'une feuille en matière plastique (5) offrant un effet de drainage.
